# EUROPÄISCHE PATENTSCHRIFT

(11) **EP 0 086 270 B1**
(45) Veröffentlichungstag und Bekanntmachung des Hinweises auf die Patenterteilung: **19.02.1986**
(21) Anmeldenummer: 82111628.2
(22) Anmeldetag: 15.12.1982
(51) Int. Cl.: B65H 23/00

(54) **Bahnlaufregelvorrichtung**
Control device for feeding webs
Dispositif de commande pour l'alimentation des bandes

(30) Priorität: 02.02.1982 DE 3203452
(43) Veröffentlichungstag der Anmeldung: 24.08.1983
(73) Patentinhaber: Erhardt & Leimer KG, D-86157 Augsburg (DE)
(72) Erfinder: Krauth, Wolfgang, D-8904 Friedberg (DE)
(74) Vertreter: Sasse, Volker, Dipl.-Ing.

## Beschreibung

Die Erfindung betrifft eine Regelvorrichtung der im . Oberbegriff des Hauptanspruchs angegebenen Art.

Bei einer bekannten Regelvorrichtung dieser Art, Informationsschrift RgNr. 12 - Bahnführungen der Firma Erhardt & Leimer KG vom 15. Mai 1974, ist der erste Fühler ausschliesslich für den Bahnlauf entlang einer vorgegebenen und durch die Position der Bahnrandkante festgelegten Sollposition verantwortlich. Zu diesem Zweck erzeugt er bei einem seitlichen Verlaufen der von ihm überwachten Bahnrandkante ein Signal, das das Ausmass und die Richtung der Verlaufbewegung repräsentiert und über einen Proportionalverstärker zum Ansteuern des Antriebs der Drehvorrichtung benutzt wird. Die Drehvorrichtung korrigiert dann den Lauf der Bahn durch eine quer zur Bahnlaufrichtung wirksame Kraft, bis die überwachte Bahnrandkante wieder in der Sollposition steht. Der zweite Fühler wird hingegen dazu benutzt, um die Position der beiden Fühler auf die jeweilige Breite der Bahn einzustellen. Die vom zweiten Fühler überwachte Bahnrandkante erzeugt bei einem Verlaufen aus dem Abfühlbereich ebenfalls ein das Ausmass und die Richtung des Verlaufens repräsentierendes Signal, das ebenfalls über einen-Proportionalverstärker zum Ansteuern des Antriebs der Verstelleinrichtung benutzt wird. Die Verstelleinrichtung bewegt dann die beiden Fühler aufeinander zu oder voneinander weg, so dass sie in Abhängigkeit von der jeweiligen Breite der Bahn im Abtastbereich wieder auf die Bahnrandkanten ausgerichtet sind. In der Praxis hat sich bei der bekannten Regelvorrichtung erwiesen, dass sie verhältnismässig träge anspricht, und zudem zu einem andauernden Pendeln beim Regeln neigt. Dies liegt zum Teil darin, dass der erste Fühler auch dann ein Verlaufen der Bahn auf der Sollaufrichtung registriert und durch ein entsprechendes Signal eine Korrektur einsteuert, wenn die Bahn korrekt in der Sollaufrichtung bleibt, sich aber die Bahnbreite verändert hat.

Der Erfindung liegt die Aufgabe zugrunde, eine Regelvorrichtung der eingangs genannten Art zu verbessern, dass sie feinfühliger und weniger träge arbeitet als die bekannte, und dass sie ein ausgeglicheneres Regelverhalten erbringt.

Die gestellte Aufgabe wird erfindungsgemäss durch die im kennzeichnenden Teil des Hauptanspruchs angegebenen Merkmale gelöst.

Bei dieser Ausbildung der Regelvorrichtung wird dem Antrieb der Drehvorrichtung nur dann ein Korrektursignal zugeführt, wenn die Bahn tatsächlich diese Sollaufrichtung verlassen hat und in diese zurückgebracht werden muss. Durch die Überlagerung der Signale beider Fühler wird der erste Fühler sozusagen in die Lage versetzt, zwischen einem tatsächlichen Verlaufen aus der Sollaufrichtung und nur einer Breitenänderung der laufenden Bahn zu unterscheiden. Es wird auf diese Weise dann kein Korrektursignal erzeugt, wenn sich nur die Breite der Bahn ähndert. Die Verstelleinrichtung kann hingegen sofort auf die Breitenänderung ansprechen und die Fühler auf den jeweils erforderlichen, gegenseitigen Abstand bringen. Auch wenn sich ein Zustand einstellt, bei dem sowohl ein Verlaufen aus der Sollaufrichtung als auch eine Breitenänderung eintritt, arbeiten die Verstelleinrichtung und die Drehvorrichtung zusammen, um so rasch wie möglich und ohne eine Überkorrektur die Bahn wieder in die Sollaufrichtung zurückzubringen und gleichzeitig die Fühler auf den erforderlichen, gegenseitigen Abstand einzustellen. Dadurch, dass die Regelvorrichtung auf diese Weise weniger träge anspricht und im Regelverhalten nicht mehr zum Pendeln neigt, kann die Bahn mit einer wünschenswert hohen Bahnlaufgeschwindigkeit gezogen werden.

Eine zweckmässige Ausführungsform der Erfindung geht aus Anspruch 2 hervor. Bei dieser Ausbildung wird in besonders einfacher Weise aus den von den beiden Fühlern erzeugten Signalen ein Differenzsignal erzeugt, mit dem es möglich ist, zwischen einem tatsächlichen Verlauf und der Sollaufrichtung und nur einer Breitenänderung zu unterscheiden.

Eine weitere, zweckmässige Ausführungsform des Erfindungsgegenstands geht aus Anspruch 3 hervor. Ein Differenzverstärker ist für die hier zu lösende Aufgabe besonders gut geeignet, da er nicht nur eine Differenz aus den beiden ihm zugeleiteten Signalen erzeugt, sondern auch diese Differenz so verstärkt, dass sie für den Antrieb der Drehvorrichtung in ein wirksames Korrektursignal umwandelbar ist.

Ein weiterer, wichtiger Gedanke der Erfindung ist in Anspruch 4 enthalten. Wenn das im Differenzverstärker ermittelte Differenzsignal eine vorbestimmte Grösse überschreitet, die unter Umständen zu einer Störung führen könnte, wird die Anzeigeeinrichtung betätigt, die entweder das Bedienungspersonal auf die Störung aufmerksam macht oder sogar für das Abschalten des Antriebs für den Bahnlauf sorgt.

Ein weiterer, zweckmässiger Gedanke der Erfindung ist schliesslich in Anspruch 5 enthalten. Die Fühler erzeugen hierbei besonders zuverlässig für die Regelung benutzbare Signale, die nicht nur das Mass der jeweiligen Abweichung von einer Sollposition repräsentieren, sondern gleichzeitig auch die Richtung, in der diese Abweichung aufgetreten ist. Gerade der Differenzverstärker kann solche Signale exakt erfassen und ihre Bedeutung in ein Korrektursignal für die Drehvorrichtung umwandeln. Entsprechend der gewünschten Empfindlichkeit des Regelkreises wird der Toleranzbereich des Fühlers ausgelegt werden. Für eine grosse Regelgenauigkeit wird der Toleranzbereich sehr schmal gehalten.

Eine Ausführungsform des Erfindungsgegenstands wird nachstehend anhand der Zeichnung erläutert.

Aus der Zeichnung ist eine Regelvorrichtung 1 für eine laufende Bahn 2 erkennbar, wobei die Regelvorrichtung 1 für den Lauf der Bahn 2 entlang einer vorbestimmten Linie verantwortlich ist. Die Bahn 2 wird durch eine nicht dargestellte Einrichtung in Richtung eines Pfeils 26 gezogen. Die Bahn 2 hat Randkanten 3, 4. Die Breite der Bahn 2 ist nicht konstant gleichbleibend, sondern sie kann sich unvorhersehbar verändern. Beispielsweise ist in den Bereichen 3a, 4a die Bahn 2 breiter als in dem dahinterliegenden Abschnitt. In strichlierter Linie ist bei 4b angedeutet, wie die Bahn 2 aus der Sollaufrichtung nach links abweichen kann.

Die Regelvorrichtung weist eine Drehvorrichtung 5 herkömmlicher Bauweise auf, die über Drehantrieb 6 in durch einen Doppelpfeil 7 angedeuteten Richtungen verdrehbar ist und auf die laufende Bahn 2 einwirkt. Es liegt auf der Hand, dass bei einer Verdrehung der Drehvorrichtung 5 aus der in ausgezogenen Linien gezeichneten Stellung auf die Bahn eine nach links oder nach rechts gerichtete Kraft einwirkt, mit der jeweils eine Korrektur des Bahnlaufs vorzunehmen ist.

In Bahnlaufrichtung ist hinter der Drehvorrichtung 5 eine Verstelleinrichtung 8a vorgesehen, die bei diesem Ausführungsbeispiel aus einer quer zur Bahnlaufrichtung 26 angeordneten Gewindespindel 8 mit zwei einander entgegengesetzt gerichteten Gewindeabschnitten besteht. Die Gewindespindel 8 ist an ihrem freien Ende in einer Lagerung 9 abgestützt und ist mittels eines Antriebs 10 in beiden Drehrichtungen zur Drehung antreibbar.

Auf der Gewindespindel 8 sind über Muttern 11 ein erster Fühler 13 und ein zweiter Fühler 12 verschraubbar gelagert und auf die Bahnrandkanten 3 und 4 ausgerichtet. Der erste Fühler 13 hat einen in strichlierten Linien angedeuteten Fühlbereich 15, während der zweite Fühler 12 einen ebensolchen Fühlbereich 14 aufweist. Mit 16 und 17 sind Toleranzbereiche der beiden Fühler 12 und 13 angedeutet, innerhalb denen sich die jeweils überwachte Bahnrandkante 3 bzw. 4 zur Seite bewegen kann, ohne dass die beiden Fühler 12, 13 ein Signal erzeugen.

Die beiden Fühler 12, 13 sind jedoch in der Lage, Signale abzugeben, die bei einem Überschreiten des Toleranzbereichs 16 bzw. 17 nicht nur das Ausmass des Überschreitens des Toleranzbereichs, sondern auch die Richtung, in der diese Überschreitung stattfindet, repräsentieren.

Die vom ersten Fühler 13 abgegebenen Signale werden über eine Leitung 22 einem Differenzverstärker 21 zugeführt. In gleicher Weise werden die von dem zweiten Fühler 12 abgegebenen Signale über einen Steuerleitungszweig 18b, dem Differenzverstärker 21 zugeführt. Die vom zweiten Fühler 12 abgegebenen Signale werden gleichzeitig über eine Steuerzweigleitung 18a, einem Proportionalverstärker 19 zugeführt, der über eine Steuerleitung 20 den Antrieb 10 der Verstelleinrichtung 8a ansteuert.

Im Differenzverstärker 21 werden die aus den Leitungen 18b und 22 zugeführten Signale verglichen und wenn eine Differenz auftritt, wird ein Signal erzeugt, das über eine Leitung 24 dem nicht dargestellten Antrieb der Drehvorrichtung 5 zum Korrigieren des Bandlaufs zugeführt wird. Ausgangsseitig ist der Differenzverstärker 21 ferner über eine Leitung 25 mit einer Anzeigeeinrichtung 23 verbunden, die entweder ein Warnsignal erzeugt oder den Transport der Bahn 2 unterbricht, wenn ein eine Störung anzeigendes Signal vom Differenzverstärker 21 ermittelt wird.

Die Regelvorrichtung 1 arbeitet wie folgt:
Im dargestellten Zustand läuft die Bahn 2 in der Sollaufrichtung, d.h. die beiden Bahnrandkanten 3 und 4 laufen innerhalb der Toleranzbereiche 16, 17 beider Fühler 12, 13. Beide Fühler 12, 13 geben dadurch entweder kein Signal ab oder aber ein Signal, das den korrekten Lauf repräsentiert.

Wenn nun die Bahn 2 (wie bei4b angedeutet) nach links aus der Sollaufrichtung heraus verläuft, wird bei beiden Fühlern 12, 13 der Toleranzbereich überschritten. Der erste Fühler 13 gibt ein Signal ab, das über die Leitung 22 dem Differenzverstärker 21 zugeführt wird. Gleichzeitig gibt der zweite Fühler 12 ein entsprechendes Signal ab, das über die Leitung 18b sowohl dem Differenzverstärker 21 als auch über die Leitung 18a und dem Proportionalverstärker 19 sowie die Leitung 20 auch dem Antrieb 10 zugeführt wird. Im Differenzverstärker 21 wird aus diesen beiden Signalen aus den Leitungen 18b und 22 ein Differenzwert festgestellt und daraus ein Signal erzeugt, so dass in der Leitung 24 ein der Differenz entsprechendes Korrektursignal an den Antrieb der Drehvorrichtung 5 geführt wird, das zu einem raschen Drehen der Drehvorrichtung 5 führt, so dass die Bahnrandkante 4 aus der Position 4b in die alte Position zurückgeführt wird.

Gleichzeitig hat der Antrieb 10 aufgrund des Signals des zweiten Fühlers 12 die Gewindespindel 8 so gedreht, dass der Abstand zwischen den beiden Fühlern 13 vergrössert wird, wodurch die zurücklaufenden Bahnrandkanten 3 und 4 früher in den Toleranzbereich der beiden Fühler 12, 13 zurückgelangen und das Korrektursignal für die Drehvorrichtung abgebaut wird. Wenn infolge der Rückführung der Bahn 2 in die Vollaufstellung dann beide Fühler 12 und 13 erneut Signale abgeben, die aber dann einander entgegengesetzt sind, erzeugt der Differenzverstärker 21 kein Korrektursignal, denn die beiden Signale heben sich gegenseitig auf. In dem Fall wird nur der Antrieb 10 durch das Signal über Leitung 20 veranlasst, die beiden Fühler 12 und 13 einander wieder auszurichten.

Wenn sich die Breite der Bahn 2 in dem Bereich, der zu den Fühlern 12 und 13 kommt, verändert (z.B. wie bei 3a und 4a), dann erzeugen die beiden Fühler, vorausgesetzt die Bahn läuft in der Sollrichtung, wiederum einander entgegengesetzte Signale, aus denen der Differenzverstärker 21 kein Differenzsignal erzeugt. Weil die Differenz Null ist, wird die Drehvorrichtung 5 nicht betätigt. Hingegen sorgt der Antrieb 10 infolge des von ihm vom zweiten Fühler 12 zugeleiteten Signals dafür, dass Abstand zwischen den beiden Fühlern 12 und 13 auf die tatsächliche Breite der Bahn vergrössert wird. Sofern die Breitenänderung symmetrisch erfolgt, sorgt der Differenzverstärker 21 dafür, dass die Drehvorrichtung 5 nicht unnötig in Gang gesetzt wird.

Tritt hingegen ein Zustand auf, bei welchem die Bahn 2 sowohl seitlich verläuft als auch eine Breitenänderung eintritt, so ergibt sich zwischen der Drehvorrichtung 5 und der Verstellvorrichtung 8a ein Zusammenspiel, das zu einem raschen Rückkführen der Bahn 2 in die Sollaufposition und gleichzeitig zu einer Anpassung der Fühler 12 und 13 auf die weiter voneinander entfernt liegenden Bahnrandkanten 3, 4 führt.

Der besondere Vorteil dieser Regelvorrichtung liegt darin, dass über den Differenzverstärker, der die Signale aus beiden Fühlern auswertet, eine Unterscheidung getroffen werden kann, ob die Bahn seitlich verlaufen ist, oder ob nur eine Breitenänderung eingetreten ist, die eine Veränderung des Abstands zwischen den Fühlern erfordert, oder ob diese beiden Einflüsse kombiniert auftreten. In jedem Fall ist die Regelvorrichtung den Regelvorrichtungen überlegen, bei denen die beiden Fühler voneinander getrennt entweder die Verstelleinrichtung oder die Drehvorrichtung ansteuerten.

## Patentansprüche

1. Regelvorrichtung (1) für den Lauf einer kontinuierlich gezogenen Bahn (2), insbesondere einer Folien-, Gewebe- oder Gewirkbahn mit schwankender Bahnbreite, mit einer zu einer den Lauf korrigierenden Bewegung antreibbaren Drehvorrichtung (5) und mit einem signalgebenden Fühler (12, 13) an jeder Bahnrandkante (3, 4) sowie mit einer quer zur Bahnlaufrichtung (26) angeordneten Verstelleinrichtung (8a), auf der die Fühier (12, 13) in ihrem gegenseitigen Abstand quer zur Bahnlaufrichtung (26) synchron verstellbar angebracht sind, wobei mit dem ersten Fühler (13) bei Abweichen der von ihm überwachten Bahnrandkante (3) aus einer Sollaufposition zwecks Korrektur des Bahnlaufs der Antrieb der Drehvorrichtung (5) ansteuerbar ist, während mit dem zweiten Fühler (12) bei Abweichen der von ihm überwachten Bahnrandkante (4) von einer Sollaufposition zwecks Änderung des Abstands zwischen den Fühlern (12, 13) der Antrieb (10) der Verstelleinrichtung (8a) ansteuerbar ist, dadurch gekennzeichnet, dass die vom zweiten Fühler (12) ausgehenden Signale für den Antrieb (10) der Verstelleinrichtung (8a) zusätzlich den vom ersten Fühler (13) ausgehenden Signalen überlagert sind, und dass aus den einander überlagerten Signalen die Korrektursignale für den Antrieb der Drehvorrichtung (5) erzeugbar sind.

2. Regelvorrichtung nach Anspruch 1, dadurch gekennzeichnet, dass beide Fühler (12, 13) ausgangsseitig an eine eine Differenz zwischen den Signalen feststellende Einrichtung (21) angeschlossen sind, welche ausgangsseitig den Antrieb der Drehvorrichtung (5) ansteuert.

3. Regelvorrichtung nach Anspruch 2, dadurch gekennzeichnet, dass die Einrichtung (21) ein Differenzverstärker ist.

4. Regelvorrichtung nach Anspruch 3, dadurch gekennzeichnet, dass der Differenzverstärker (21) ausgangsseitig zusätzlich an eine Anzeigeeinrichtung (23) angeschlossen ist.

5. Regelvorrichtung nach den Ansprüchen 1 bis 4, dadurch gekennzeichnet, dass beide Fühler (12, 13) mit einem Toleranzbereich (16, 17) ausgelegt sind und bei dessen Überschreiten das jeweilige Mass der Überschreitung und die jeweilige Richtung, in der die Überschreitung des Toleranzbereichs erfolgt, repräsentierende Signale erzeugen.

## Claims

1. A device (1 )for controlling the run-off of a continuously drawn web (2), in particular a web of sheeting, textile fabric or knitted fabric with a fluctuating web width, with a turning mechanism (5) which may be driven with a movement correcting the run-off and with a signal emitting sensor (12, 13) at each lateral web edge (3, 4) as well as with an adjusting mechanism (8a) arranged transversely to the direction of the web run-off (26) whereon the sensors (12, 13) are mounted at their respective interspacing for synchronous adjustment transversely to the direction of the web run-off (26), the drive of the turning mechanism (5) being capable of actuating by means of the first sensor (13) in case of deviation of the lateral web edge (3) monitored by it from a desired run-off position, for the purpose of correcting the web run-off, whilst drive (10) of adjustment mechanism (8a) can be actuated by means of the second sensor (12) in case of deviation of the lateral web edge (4) monitored by it from a desired run-off position, for the purpose of altering the distance between sensors (12, 13), characterised in that the signals emanating from the second sensor (12) for the drive (10) of the adjustment mechanism (8a) can be additionally superimposed on the signals emanating from the first sensor (13) and that the correction signals for the drive of the turning mechanism (5) can be generated from the respectively superimposed signals.

2. A control device according to Claim 1, characterised in that both sensors (12, 13) are connected on the output side to a device establishing the difference between the signals which actuates on its output side the drive of the turning mechanism (5).

3. A control device according to Claim 2, characterised in that device (21) is a differential amplifier.

4. A control device according to Claim 3, characterised in that the differential amplifier (21) is connected on its output side additionally to an indicator unit (23).

5. A control device according to Claims 1 to 4, characterised in that both sensors (12, 13) are designed with a tolerance range (16, 17) and that if this is exceeded, representative signals are generated by the respective extent of the excess deviation and the respective direction in which the tolerance range is exceeded.

## Revendications

1. Dispositif de réglage (1) pour le défilement d'une bande (2) tirée en continu, feuille, bande de tissu ou de tissu maillé de largeur variable notamment, avec un dispositif tournant (5) entraîné dans un mouvement de correction du défilement, avec un capteur (12, 13) générateur de signaux, prévu sur chaque bord latéral (3,4) de la bande, et avec un dispositif d'ajustement (8a), transversal au sens du défilement (26) et sur lequel sont montés les capteurs (12, 13) avec une possibilité de déplacement synchrone pour le réglage, transversal au sens (26) précité, de leur écartement mutuel, le premier et le second capteur (13, 12) permettant respectivement d'attaquer l'entraînement du dispositif tournant (5) pour rectifier le défilement et de déclencher l'entraînement (10) du dispositif d'ajustement (8a) pour modifier l'écart entre les deux capteurs (12, 13), dans le cas d'une déviation, par rapport à une position de consigne, des bords latéraux respectifs (3, 4) qu'ils contrôlent, caractérisé en ce que les signaux émis par le second capteur (12) et transmis à l'entraînement (10) du dispositif d'ajustement (8a) sont superposables aux signaux générés par le premier capteur (13), et en ce que les signaux de correction pour l'eintraînement du dispositif tournant (5) sont générés à partir des signaux superposés précités.

2. Dispositif de réglage suivant la revendication 1, caractérisé en ce que les sorties des deux capteurs (12, 13) sont raccordées à un dispositif (21 ) qui établit une différence entre les signaux et attaque, côté sortie, l'eintraînement du dispositif tournant (5).

3. Dispositif de réglage suivant la revendication 2, caractérisé en ce que le dispositif (21) est un amplificateur différentiel.

4. Dispositif de réglage selon la revendication 3, caractérisé en ce que l'amplificateur différentiel est également raccordé, côté sortie, à un indicateur (23).

5. Dispositif de réglage suivant une quelconque des revendications 1 à 4, caractérisé en ce que les deux capteurs (12, 13) sont conçus avec une zone de tolérance (16, 17) et génèrent, en cas de dépassement de cette dernière, des signaux qui représentent la valeur et le sens respectifs du dépassement précité.
